# EUROPÄISCHE PATENTSCHRIFT

(11) **EP 3 259 541 B1**
(45) Veröffentlichungstag und Bekanntmachung des Hinweises auf die Patenterteilung: **26.07.2023**
(21) Anmeldenummer: 16701510.6
(22) Anmeldetag: 26.01.2016
(51) Int. Cl.: F25D 23/04

(54) **LEBENSMITTELAUFNAHMEBEHÄLTER MIT SPEZIFISCH ANGEBRACHTER DEKORATIONSFOLIE SOWIE HAUSHALTSKÄLTEGERÄT MIT EINEM DERARTIGEN LEBENSMITTELAUFNAHMEBEHÄLTER**
FOOD CONTAINER WITH A SPECIFICALLY ATTACHED DECORATION FOIL AS WELL AS A HOUSEHOLD REFRIGERATOR WITH SUCH A FOOD CONTAINER
RÉCIPIENT D'ALIMENT AVEC UN FILM DE DECORATION ATTACHÉ SPECIFIQUEMENT AINSI QU'UN APPAREIL FRIGORIFIQUE MÉNAGER AYANT UN TEL RÉCIPIENT D'ALIMENT

(30) Priorität: 18.02.2015 DE 102015202889
(43) Veröffentlichungstag der Anmeldung: 27.12.2017
(73) Patentinhaber: BSH Hausgeräte GmbH, 81739 München (DE)
(72) Erfinder: LUX, Denis, 89520 Heidenheim (DE); DEISSLER, Stefan, 86720 Nördlingen (DE); PFISTER, Bernd, 89079 Ulm (DE)
(86) Internationale Anmeldenummer: PCT/EP2016/051535
(87) Internationale Veröffentlichungsnummer: WO 2016/131610

(56) Entgegenhaltungen:
- CN-U- 202 675 787
- DE-A1- 10 208 065
- DE-A1-102004 012 497
- DE-A1-102009 028 784
- DE-A1-102012 221 800
- DE-A1-102013 100 456
- DE-T2- 69 801 718
- DE-U1- 20 321 662

## Beschreibung

Die Erfindung betrifft einen Lebensmittelaufnahmebehälter für ein Haushaltskältegerät, welcher schalenartig ausgebildet ist und eine Mantelwand mit einer flächigen ersten Wand und einer dazu in einem Winkel angeordneten flächigen zweiten Wand aufweist. Die Wände münden an einen sie verbindenden gekrümmten Übergang, der Bestandteil der Mantelwand ist. Darüber hinaus weist der Lebensmittelaufnahmebehälter eine Dekorationsfolie auf, die bereichsweise an der Mantelwand angebracht ist. Des Weiteren betrifft die Erfindung ein Haushaltskältegerät mit zumindest einem derartigen Lebensmittelaufnahmebehälter.

Es ist bekannt, dass Haushaltskältegeräte zum Lagern und Konservieren von Lebensmitteln, wie beispielsweise ein Kühlgerät oder Gefriergerät oder ein Kühl-Gefrier-Kombigerät Lebensmittelaufnahmebehälter in Form von Türabstellern oder Schubladen aufweisen. Üblicherweise sind diese Lebensmittelaufnahmebehälter aus Kunststoff ausgebildet und transparent. Durch diese Dekorationsfolien können individuelle optische Ausgestaltungen erzielt werden und Gerätevarianten einfach ausgebildet werden. Denn es müssen beispielsweise zur Darstellung eines bereichsweise metallischen Lebensmittelaufnahmebehälters keine expliziten metallischen Teile dazu herangezogen werden, sondern es kann eine entsprechende Dekorationsfolie dann diesbezüglich optisch gestaltet sein.

Derartige Dekorationsfolien sind jedoch entweder nur an einer Wand anbringbar und können daher lokal nur begrenzt angebracht werden. Gerade dann, wenn im Hinblick auf die Höhe des schalenförmigen Lebensmittelaufnahmebehälters eine derartige Dekorationsfolie nur bereichsweise angebracht werden soll und somit nicht über die vollständige Höhe angebracht werden soll, ist die Aufbringung schwierig, sodass ein gleichmäßiges Erscheinungsbild gerade an einer unteren Kante der Dekorationsfolie gegebenenfalls nur unsauber und ungleichmäßig ausgebildet werden kann.

Aus der DE 10 2004 012 497 A1 ist ein Kühlgutabsteller bekannt, an dem eine separate Dekorleiste aus Kunststoff angebracht werden kann, wobei an der Dekorleiste eine Heißprägefolie angebracht sein kann.

Aus der DE 10 2009 028 784 A1 ist ein Türabsteller bekannt, an dem an einem oberen Bereich ein zusätzliches Dekorelement als separate Komponente aufsteckbar ist. Lediglich an diesem Dekorelement kann eine Dekorfolie aufgebracht sein.

Darüber hinaus ist aus der DE 203 21 662 U1 ein Türabsteller 25 bekannt, an dem ein separates Steckprofilelement angesteckt werden kann. An dem Steckprofilelement kann eine Folie angebracht sein.

Darüber hinaus ist aus der DE 698 01 718 T2 ein Behälter für Lebensmittel bekannt, an welchem an einer Außenseite ein abtrennbares Etikett befestigt sein kann.

CN 202675787 U offenbart einen Türabsteller, der einen Hauptkörper mit einer Stufe und einer Heißprägefläche und einem Panel aufweist. Die Frontseite des Hauptkörpers weist eine Stufe auf, welche am unteren Rand des Hauptkörpers angeordnet ist. Die Stufe weist eine Frontfläche auf, welche eine Höhe von bis zu 0,3 bis 1 mm aufweist. An die Frontfläche schließt sich nach unten eine Basisfläche an, welche als eine abgerundete Kante mit einem Radius von 0,5 mm geformt ist. Auf dieser Stufe ist die Heißprägefläche aufgebracht. Das Panel wird an dem Hauptkörper befestigt, so dass es die Stufe abdeckt und eine frontseitige Reling des Türabstellers bildet.

Es ist Aufgabe der vorliegenden Erfindung, einen Lebensmittelaufnahmebehälter für ein Haushaltskältegerät sowie ein derartiges Haushaltskältegerät zu schaffen, bei welchem die Dekorationsfolie bedarfsgerechter an der Mantelwand ausgebildet werden kann.

Diese Aufgabe wird durch einen Lebensmittelaufnahmebehälter gemäß dem unabhängigen Anspruch 1 gelöst.

Ein erfindungsgemäßer Lebensmittelaufnahmebehälter für ein Haushaltskältegerät ist schalenartig ausgebildet. Der Lebensmittelaufnahmebehälter umfasst somit eine Mantelwand, die eine flächige erste Wand und zumindest eine flächige zweite Wand aufweist. Die beiden Wände sind in einem Winkel zwischen 85° und 95° zueinander angeordnet. An den einander zugewandten Enden dieser beiden Wände münden sie jeweils in einen die Wände verbindenden gekrümmten Übergang, der ebenfalls Bestandteil der Mantelwand ist. Der Lebensmittelaufnahmebehälter umfasst darüber hinaus eine Dekorationsfolie, welche nur bereichsweise an der Mantelwand ausgebildet ist. Ein wesentlicher Gedanke der Erfindung ist darin zu sehen, dass die Dekorationsfolie einstückig bereitgestellt und auf der Mantelwand aufgebracht ist. Diese einstückige Dekorationsfolie ist sowohl am Übergang als auch bereichsweise an einer ersten Wand und bereichsweise an der zweiten Wand ausgebildet. Die Dekorationsfolie bedeckt somit eine Außenseite der Mantelwand sowohl im Übergang als auch an den daran angrenzenden beiden Wänden. Darüber hinaus ist es wesentlich, dass eine einem oberen Rand des Lebensmittelaufnahmebehälters abgewandte untere Kante der Dekorationsfolie an einem stufenlosen Flächenbereich des Übergangs und an einem stufenlosen Flächenbereich der ersten Wand und an einem stufenlosen Flächenbereich der zweiten Wand angeordnet ist. Dies bedeutet, dass die Dekorationsfolie mit ihrer unteren Kante an einem stufenlosen Flächenbereich endet. Diese untere Kante ist somit nicht unmittelbar an einer in den Wänden und dem Übergang gebildeten horizontalen Stufe endend, denn eine derartige Stufe in den Wänden und dem Übergang ist hier nicht vorhanden. Es sind somit Ausgestaltungen der Wände und des Übergangs ausgebildet, bei welchen diejenigen Flächenbereiche des Übergangs und der beiden Wände, die von der Dekorationsfolie bedeckt sind, stufenlos in die im Hinblick auf die Höhenrichtung des Lebensmittelaufnahmebehälters betrachtet unmittelbar an die von der Dekorationsfolie nicht bedeckten und an die untere Kante der Dekorationsfolie anschließenden Flächenbereiche übergehen. Es ist somit quasi ein ebener beziehungsweise bündiger Übergang von den durch die Dekorationsfolie bedeckten Flächenbereichen der Wände und des Übergangs zu denjenigen Flächenbereichen der Wände und des Übergangs, die an die untere Kante der Dekorationsfolie anschließend ausgebildet und nicht bedeckt sind. Es wird also die Dekorationsfolie als ein einziges zusammenhängendes Element über verschiedene, sich nicht in einer gemeinsamen Ebene erstreckenden Flächen der Mantelwand ausgebildet und darüber hinaus verläuft die untere Kante der Dekorationsfolie an einer Stelle, an der keine Stufe der Wände und des Übergangs der Mantelwand ausgebildet sind.

Neben einer auch optisch erscheinenden, sehr scharfen und präzisen unteren Begrenzung der Dekorationsfolie werden somit auch keine optisch unerwünschten Schatteneffekte erzeugt.

Die Dekorationsfolie ist eine Heißprägefolie. Dies bedeutet, dass die Folie durch einen Heißprägevorgang auf die Außenseite des Lebensmittelaufnahmebehälters aufgebracht wird. Dadurch kann eine sehr positionsgenaue und blasenfreie Aufbringung der Folie erzeugt werden, die dann auch dauerhaft entsprechend an der Mantelwand verbleibt, ohne dass sie sich individuell ablösen würde. Dies ist gerade bei den unterschiedlichen Einflussparametern, insbesondere stark schwankenden Temperaturen, die der Lebensmittelaufnahmebehälter ausgesetzt ist, wichtig, denn er kann im Haushaltskältegerät angeordnet sein und kalten Temperaturen ausgesetzt sein und andererseits jedoch auch bei Herausnahme des Lebensmittelaufnahmebehälters aus dem Haushaltskältegerät und beispielsweise zur Entnahme von Lebensmitteln oder sogar zum Reinigen im Spülbecken und heißem Wasser, deutlich höheren Temperaturen ausgesetzt sein.

Der Lebensmittelaufnahmebehälter ist ein Türabsteller, der an einer Innenseite der Tür, die zum Verschließen eines Innenraums beziehungsweise eines Aufnahmeraums des Haushaltskältegeräts ausgebildet ist, angeordnet ist.

Vorzugsweise ist vorgesehen, dass die untere Kante der Dekorationsfolie horizontal verlaufend angeordnet ist.

Insbesondere ist vorgesehen, dass die Dekorationsfolie als horizontaler Streifen ausgebildet ist.

Es kann hier vorzugsweise eine Rollprägung vorgesehen sein.

Vorzugsweise ist die Dekorationsfolie blickdicht ausgebildet. Dadurch kann an ganz individuellen Stellen der Mantelwand eine Einsicht in den Lebensmittelaufnahmebehälter von außen verwehrt werden. Diese kann auch bereichsweise ausgebildet sein.

Es kann vorgesehen sein, dass die Dekorationsfolie ein gebürstetes, metallisches Erscheinungsbild aufweist. Dadurch wird durch eine einfache, dünne und flexible Folie ein Lebensmittelaufnahmebehälter geschaffen, der zumindest bereichsweise aus einem metallischen Material ausgebildet erscheint. Durch eine derartig spezifisch optisch erscheinende Dekorationsfolie kann dadurch eine sehr kostengünstige individuelle Ausgestaltung des Lebensmittelaufnahmebehälters erreicht werden, der teilweise aus metallischen Materialien erscheinend bereitgestellt ist.

Die Dekorationsfolie kann eine Kunststofffolie sein, die mit einem entsprechenden Motiv bedruckt ist. Die Dekorationsfolie kann auch eine metallische Beschichtung als Außenlage aufweisen.

Vorzugsweise ist vorgesehen, dass die Dekorationsfolie in Umlaufrichtung um die Mantelwand und somit in Umlaufrichtung um eine Höhenrichtung des Lebensmittelaufnahmebehälters als Streifen ausgebildet ist, der sich über die in Umlaufrichtung bemessene Länge des Übergangs und die in Umlaufrichtung bemessene Länge der ersten Wand und die in Umlaufrichtung bemessene Länge der zweiten Wand vollständig erstreckt. Dadurch wird ein unterbrechungsfreies Band durch die Dekorationsfolie gebildet.

Vorzugsweise mündet die Dekorationsfolie mit einer oberen Kante, die der unteren Kante in Höhenrichtung des Lebensmittelaufnahmebehälters betrachtet gegenüberliegt, an den oberen Rand des Lebensmittelaufnahmebehälters. Dadurch ist die Dekorationsfolie quasi nach oben hin abschließend ausgebildet und stellt somit quasi auch ein oberes Band des Lebensmittelaufnahmebehälters dar.

Durch die Dekorationsfolie kann somit deutlich individuell auch eine Art Verschmutzungssichtschutz geschaffen werden. Denn eine individuelle Farbgebung und/oder Motivgebung in diesem Bereich, in dem die Dekorationsfolie aufgebracht ist, verhindert auch das unverzügliche Erkennen von Fingertapsern oder sonstigen Verschmierungen an den Mantelwänden, die beispielsweise auch durch die eingelagerten Lebensmittel auftreten können. Dadurch wird durch diese Dekorationsfolie auch ein sauberer und hygienischerer Eindruck des Lebensmittelaufnahmebehälters vermittelt.

Des Weiteren betrifft die Erfindung auch ein Haushaltskältegerät mit zumindest einem derartigen Lebensmittelaufnahmebehälter.

Mit den Angaben "oben", "unten", "vorne", "hinten, "horizontal", "vertikal", seitlich", "Tiefenrichtung", "Breitenrichtung", "Höhenrichtung" sind die bei bestimmungsgemäßen Gebrauch und bestimmungsgemäßem Anordnen des Lebensmittelaufnahmebehälters sowie des Haushaltskältegeräts und bei einem dann vor dem Lebensmittelaufnahmebehälter sowie dem Haushaltskältegerät stehenden und in Richtung des Lebensmittelaufnahmebehälters sowie des Haushaltskältegeräts blickenden Beobachter gegebenen Positionen und Orientierungen angegeben.

Weitere Merkmale der Erfindung ergeben sich aus den Ansprüchen, den Figuren und der Figurenbeschreibung. Alle vorstehend in der Beschreibung genannten Merkmale und Merkmalskombinationen sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder aber in Alleinstellung verwendbar, ohne den Rahmen der Erfindung zu verlassen.

Ausführungsbeispiele der Erfindung werden nachfolgend anhand schematischer Zeichnungen näher erläutert. Es zeigen:
- Fig. 1: eine perspektivische Darstellung eines Ausführungsbeispiels eines erfindungsgemäßen Haushaltsgeräts als Haushaltskältegerät; und
- Fig. 2: eine perspektivische Darstellung eines Ausführungsbeispiels eines erfindungsgemäßen Lebensmittelaufnahmebehälters.

In den Figuren werden gleiche oder funktionsgleiche Elemente mit den gleichen Bezugszeichen versehen.

In Fig. 1 ist in einer beispielhaften Darstellung ein Haushaltskältegerät 1 gezeigt, welches beispielsweise ein Kühlschrank oder ein Gefriergerät oder ein Kühl-Gefrier-Kombigerät sein kann und welches zum Lagern und Konservieren von Lebensmitteln ausgebildet ist. Dieses Haushaltskältegerät 1 umfasst ein Gehäuse beziehungsweise einen Korpus 2 mit einem Innenbehälter 3. Der Innenbehälter 3 begrenzt mit seinen Wänden einen ersten Innenraum beziehungsweise Aufnahmeraum 4, der ein Kühlraum ist und einen darunter angeordneten, davon separierten zweiten Innenraum beziehungsweise Aufnahmeraum 5 für Lebensmittel, der ein Gefrierraum ist. Der erste Aufnahmeraum 4 dient im Allgemeinen zum frostfreien Kühlen von Kühlgut, vorzugsweise bei Temperaturen zwischen +4°C und +8°C. Der erste Aufnahmeraum 4 kann jedoch auch als 0°C-Fach, insbesondere zum Frischhalten von Obst oder Gemüse, ausgebildet sein. Der erste Aufnahmeraum 4 ist bei einer geöffneten Tür 6, die frontseitig diesen Aufnahmeraum 4 verschließt, zugänglich. Der zweite Aufnahmeraum 5 dient im Allgemeinen zum Tiefgefrieren von Gefriergut, bei beispielsweise -18°C. Der zweite Aufnahmeraum 5 ist bei geöffneter weiterer zweiter Tür 7 zugänglich.

Wie aus der Darstellung in Fig. 1 zu erkennen ist, sind in dem Aufnahmeraum 4 in Anzahl und im Hinblick auf die Höhenposition (y-Richtung) Fachteiler 8, 9 und 10 angeordnet. Wie darüber hinaus zu erkennen ist, weist die Tür 6 eine Innenseite 11 auf, die im geschlossenen Zustand der Tür 6 dem Aufnahmeraum 4 zugewandt ist. Diese Innenseite 11 ist in dem Zusammenhang dann auch eine Begrenzungswand eines Türkörpers 12, der plattenartig beziehungsweise wandartig ausgebildet ist.

Darüber hinaus sind in der schematischen Darstellung in Fig. 1 auch wiederum im Hinblick auf die Anzahl, die Ausgestaltung und die individuelle in y-Richtung bemessene Höhenrichtung beispielhaft zu verstehen, Türabsteller 13, 14 und 15 als eine Art von Lebensmittelaufnahmebehältern angeordnet. Des Weiteren können auch im Aufnahmeraum 4 angeordnete und dort hinein schiebbare und heraus ziehbare Schubläden 16 und 17 eine weitere Art von Lebensmittelaufnahmebehältern sein.

Die genannten Lebensmittelaufnahmebehälter sind allesamt schalenartig ausgebildet. Zur weiteren Erläuterung wird in Fig. 2 in einer vergrößerten Darstellung ein Teilausschnitt des Türabstellers 13 gezeigt. Der Türabsteller 13 umfasst eine Mantelwand 18, die in Umlaufrichtung um eine Achse A des Türabstellers 13, die in Höhenrichtung und somit in y-Richtung orientiert ist, verläuft. Die Mantelwand 18 umfasst eine erste Wand 20, die in der gezeigten Ausführung eine Frontwand ist, und eine zweite Wand 21, die eine Seitenwand ist. Die beiden Wände 20 und 21 sind nicht in der gleichen Ebene sich erstreckend ausgebildet, sondern sind in einem Winkel, insbesondere 90°, zueinander orientiert. Dazu münden die einander zugewandten Enden dieser beiden Wände 20 und 21 an einem bogenförmigen Übergang 22, der ebenfalls Bestandteil der Mantelwand 18 ist. Die beiden Wände 20 und 21 sind flächig. Der Türabsteller 13 umfasst in Richtung der Achse A betrachtet einen oberen Rand 19, der eine Beschickungsöffnung umlaufend um die Achse A begrenzt.

Darüber hinaus ist eine einstückige Dekorationsfolie 23 an die Außenseiten der Wände 20 und 21 sowie am Übergang 22 unterbrechungsfrei ausgebildet. Die Dekorationsfolie 23 erstreckt sich in Richtung der Achse A betrachtet nur bereichsweise über die Wände 20 und 21 und auch nur bereichsweise über den Übergang 22. In der gezeigten Ausführung ist vorgesehen, dass in Richtung der Achse A betrachtet diese Dekorationsfolie 23 beginnend vom oberen Rand 19 über eine gewisse Teilhöhe der Wände 20 und 21 und über eine gewisse Teilhöhe des Übergangs 22 ausgebildet ist. Wie zu erkennen ist, ist die Dekorationsfolie 23 als horizontaler Streifen ausgebildet. Eine dem oberen Rand 19 abgewandte untere Kante 24 der Dekorationsfolie 23 ist präzise und ausrissfrei ausgebildet. Diese untere Kante 24 verläuft darüber hinaus an einem stufenlosen Flächenbereich 20a der ersten Wand, an einem stufenlosen Flächenbereich 21a der zweiten Wand und an einem stufenlosen Flächenbereich 22a des Übergangs 22 endend.

Dies bedeutet, dass in Höhenrichtung und somit in Richtung der Achse A betrachtet dort, wo die untere Kante 24 angeordnet ist, die Wände 20 und 21 als auch der Übergang 22 keine entlang dieser unteren Kante 24 verlaufende Stufe aufweisen. Vielmehr ist die Ausgestaltung derart, dass diejenigen Flächenbereiche der Wände 20 und 21 sowie des Übergangs 22, die von der Dekorationsfolie 23 bedeckt sind, bündig mit denjenigen Flächenbereichen der Wände 20 und 21 als auch des Übergangs 22 sind, die dann daran anschließend von der Dekorationsfolie 23 nicht mehr bedeckt sind. Die Grenze zwischen diesen genannten Flächenbereichen ist daher stufenlos beziehungsweise eben ineinander übergehend ausgebildet.

Wie zu erkennen ist, verläuft die untere Kante 24 horizontal und ist im Ausführungsbeispiel auch blickdicht ausgebildet. Die Dekorationsfolie 23 ist erfindungsgemäß eine Heißprägefolie, die mit einem individuellen, insbesondere einem gebürsteten, metallischen Erscheinungsbild ausgebildet ist. Im Ausführungsbeispiel erstreckt sich diese als Band beziehungsweise als Streifen gestaltete Dekorationsfolie 23 in Umlaufrichtung um die Achse A über die gesamte, in diese Umlaufrichtung A bemessene Länge der Wand 20 als auch über die gesamte Länge der Wand 21 als auch über die gesamte Länge beziehungsweise Erstreckung des Übergangs 22. Darüber hinaus ist in der gezeigten Ausführung auch eine der Wand 21 gegenüberliegende weitere Wand in einem entsprechenden Bereich mit der Dekorationsfolie 23 versehen.

### Bezugszeichenliste

- 1: Haushaltskältegerät
- 2: Korpus
- 3: Innenbehälter
- 4: Aufnahmeraum
- 5: Aufnahmeraum
- 6: Tür
- 7: Tür
- 8: Fachteiler
- 9: Fachteiler
- 10: Fachteiler
- 11: Innenseite
- 12: Türkörper
- 13: Türabsteller
- 14: Türabsteller
- 15: Türabsteller
- 16: Schublade
- 17: Schublade
- 18: Mantelwand
- 19: oberer Rand
- 20: Wand
- 20a: stufenloser Übergang
- 21: Wand
- 21a: stufenloser Übergang
- 22: Übergang
- 22a: stufenloser Übergang
- 23: Dekorationsfolie
- 24: untere Kante

- A: Achse

## Patentansprüche

1. Lebensmittelaufnahmebehälter (13, 14, 15, 16, 17) für ein Haushaltskältegerät (1), welcher als längliche Schale ausgebildet ist, welche eine Mantelwand (18) mit einer flächigen ersten Wand (20) und zumindest einer dazu in einem Winkel angeordneten flächigen zweiten Wand (21) aufweist, wobei die Wände (20, 21) an einen die Wände (20, 21) verbindenden gekrümmten Übergang (22) der Mantelwand (18) münden, wobei der Lebensmittelaufnahmebehälter ein Türabsteller (13, 14, 15) ist, und quaderartig ist, wobei eine Dekorationsfolie (23) bereichsweise an der Mantelwand (18) ausgebildet ist, und die Dekorationsfolie (18) einstückig sich über den Übergang (22) und bereichsweise an der ersten Wand (20) und bereichsweise an der zweiten Wand (21) ausbildet, wobei die Dekorationsfolie (23) eine Heißprägefolie ist, **dadurch gekennzeichnet, dass** eine einem oberen Rand (19) des Lebensmittelaufnahmebehälters (13 bis 17) abgewandte untere Kante (24) der Dekorationsfolie (23) an einem stufenlosen Flächenbereich (22a) des Übergangs (22) und an einem stufenlosen Flächenbereich (20a) der ersten Wand (20) und an einem stufenlosen Flächenbereich (21a) der zweiten Wand (21) angeordnet ist, wobei diejenigen Flächenbereiche des Übergangs (22) und der beiden Wände (20, 21), die von der Dekorationsfolie (23) bedeckt sind, stufenlos in die im Hinblick auf die Höhenrichtung des Lebensmittelaufnahmebehälters betrachtet unmittelbar an die von der Dekorationsfolie (23) nicht bedeckten und an die untere Kante der Dekoraktionsfolie (23) anschließenden Flächenbereiche übergehen.

2. Lebensmittelaufnahmebehälter (13 bis 17) nach Anspruch 1, **dadurch gekennzeichnet, dass** die untere Kante (24) horizontal verlaufend angeordnet ist.

3. Lebensmittelaufnahmebehälter (13 bis 17) nach Anspruch 1 oder 2, **dadurch gekennzeichnet, dass** die Dekorationsfolie (23) als horizontaler Streifen ausgebildet ist.

4. Lebensmittelaufnahmebehälter (13 bis 17) nach einem der vorhergehenden Ansprüche, **dadurch gekennzeichnet, dass** die Dekorationsfolie (23) blickdicht ist.

5. Lebensmittelaufnahmebehälter (13 bis 17) nach einem der vorhergehenden Ansprüche, **dadurch gekennzeichnet, dass** die Dekorationsfolie (23) ein gebürstetes, metallisches Erscheinungsbild aufweist.

6. Lebensmittelaufnahmebehälter (13 bis 17) nach einem der vorhergehenden Ansprüche, **dadurch gekennzeichnet, dass** die Dekorationsfolie (23) in Umlaufrichtung um die Mantelwand (18) als Streifen ausgebildet ist, der sich über die in Umlaufrichtung bemessene Länge des Übergangs (22) und die in Umlaufrichtung bemessene Länge der ersten Wand (20) und die in Umlaufrichtung bemessene Länge der zweiten Wand (21) vollständig erstreckt.

7. Lebensmittelaufnahmebehälter (13 bis 17) nach einem der vorhergehenden Ansprüche, **dadurch gekennzeichnet, dass** die Dekorationsfolie (23) mit einer oberen Kante an den oberen Rand (19) des Lebensmittelaufnahmebehälters (13 bis 17) mündet.

8. Haushaltskältegerät (1) mit zumindest einem Lebensmittelaufnahmebehälter (13 bis 17) nach einem der vorhergehenden Ansprüche.

## Claims

1. Food-accommodating container (13, 14, 15, 16, 17) for a household refrigeration appliance (1), which is embodied as an elongated tray which has a lateral wall (18) with a first planar wall (20) and at least one second planar wall (21) arranged at an angle thereto, wherein the walls (20, 21) open out at a curved transition (22) of the lateral wall (18) which connects the walls (20, 21), wherein the food-accommodating container is a door tray (13, 14, 15) and is cuboid-shaped, wherein a decorative film (23) is embodied in areas on the lateral wall (18), and the decorative film (18) is embodied in one piece across the transition (22) and in areas on the first wall (20) and in areas on the second wall (21), wherein the decorative film (23) is a hot stamped film, **characterised in that** a lower edge (24) of the decorative film (23) facing away from an upper edge (19) of the food-accommodating container (13 to 17) is arranged on a stepless surface area (22a) of the transition (22) and on a stepless surface area (20a) of the first wall (20) and on a stepless surface area (21a) of the second wall (21), wherein those surface areas of the transition (22) and the two walls (20, 21), which are covered by the decorative film (23), pass in a stepless manner into the surface areas not covered by the decorative film (23) and directly adjoining the lower edge of the decorative film (23) when observed in respect of the height direction of the food-accommodating container.

2. Food-accommodating container (13 to 17) according to claim 1, **characterised in that** the lower edge (24) is arranged so as to run horizontally.

3. Food-accommodating container (13 to 17) according to claim 1 or 2, **characterised in that** the decorative film (23) is embodied as a horizontal strip.

4. Food-accommodating container (13 to 17) according to one of the preceding claims, **characterised in that** the decorative film (23) is opaque.

5. Food-accommodating container (13 to 17) according to one of the preceding claims, **characterised in that** the decorative film (23) has a brushed, metallic appearance.

6. Food-accommodating container (13 to 17) according to one of the preceding claims, **characterised in that** the decorative film (23) is embodied as a strip in the peripheral direction about the lateral wall (18), which extends completely across the length of the transition (22) measured in the peripheral direction and the length of the first wall (20) measured in the peripheral direction and the length of the second wall (21) measured in the peripheral direction.

7. Food-accommodating container (13 to 17) according to one of the preceding claims, **characterised in that** the decorative film (23) with an upper edge opens out at the upper edge (19) of the food-accommodating container (13 to 17).

8. Household refrigeration appliance (1) having at least one food-accommodating container (13 to 17) according to one of the preceding claims.

## Revendications

1. Récipient pour aliments (13, 14, 15, 16, 17) pour un appareil frigorifique ménager (1), qui est réalisé sous la forme d'une coque allongée qui présente une paroi d'enveloppe (18) avec une première paroi plane (20) et au moins une deuxième paroi plane (21) disposée en angle par rapport à la première, les parois (20, 21) débouchant sur une transition incurvée (22) de la paroi d'enveloppe (18) reliant les parois (20, 21),
dans lequel le récipient pour aliments est un présentoir de porte (13, 14, 15) et est de forme parallélépipédique,
dans lequel une feuille de décoration (23) est formée par zones sur la paroi d'enveloppe (18), et la feuille de décoration (18) se forme d'un seul tenant sur la transition (22) et par zones sur la première paroi (20) et par zones sur la deuxième paroi (21),
la feuille de décoration (23) étant une feuille de marquage à chaud, **caractérisée en ce qu'**un bord inférieur (24) de la feuille de décoration (23), opposé à un bord supérieur (19) du récipient pour aliments (13 à 17), est disposé sur une zone de surface continue (22a) de la transition (22) et sur une zone de surface continue (20a) de la première paroi (20) et sur une zone de surface continue (21a) de la deuxième paroi (21), les zones de surface de la transition (22) et des deux parois (20, 21) qui sont recouvertes par la feuille de décoration (23) se raccordant en continu aux zones de surface non recouvertes par la feuille de décoration (23) et se raccordant directement au bord inférieur de la feuille de décoration (23), observé dans le sens de la hauteur du récipient pour aliments.

2. Récipient pour aliments (13 à 17) selon la revendication 1, **caractérisé en ce que** le bord inférieur (24) est disposé de manière à s'étendre horizontalement.

3. Récipient pour aliments (13 à 17) selon la revendication 1 ou 2, **caractérisé en ce que** la feuille de décoration (23) est conçue comme une bande horizontale.

4. Récipient pour aliments (13 à 17) selon l'une des revendications précédentes, **caractérisé en ce que** le film de décoration (23) est opaque.

5. Récipient pour aliments (13 à 17) selon l'une des revendications précédentes, **caractérisé en ce que** le film de décoration (23) présente un aspect métallique brossé.

6. Récipient pour aliments (13 à 17) selon l'une des revendications précédentes, **caractérisé en ce que** le film de décoration (23) est réalisé sous la forme d'une bande dans le sens de la direction circonférentielle autour de la paroi d'enveloppe (18), qui s'étend entièrement sur la longueur de la transition (22), dimensionnée dans la direction circonférentielle et la longueur de la première paroi (20) dimensionnée dans la direction circonférentielle, et la longueur de la deuxième paroi (21) dimensionnée dans la direction circonférentielle.

7. Récipient pour aliments (13 à 17) selon l'une des revendications précédentes, **caractérisé en ce que** la feuille de décoration (23) débouche par un bord supérieur sur le bord supérieur (19) du récipient pour aliments (13 à 17).

8. Appareil frigorifique ménager (1) comportant au moins un récipient pour aliments (13 à 17) selon l'une quelconque des revendications précédentes.
